# DEMANDE DE BREVET EUROPEEN

(11) **EP 0 470 319 A1**
(43) Date de publication de la demande: **12.02.1992**
(21) Numéro de dépôt: 90440072.8
(22) Date de dépôt: 10.08.1990
(51) Int. Cl.: B43M 17/00

(54) **Garniture de bureau en carton**

(71) Demandeur: Thollet, Paul, F-83600 Frejus (FR)
(72) Inventeur: Thollet, Paul, F-83600 Frejus (FR)

(57) **Abrégé**

Garniture de bureau, caractérisée en ce qu'elle se compose de deux volumes emboîtables l'un dans l'autre et dont chacun résulte du montage par pliage et accrochage d'un flan de carton plat prédécoupé, à savoir un premier volume (A) jouant le rôle général d'agenda et un second volume (B) constituant un "plumier" pour le rangement des ustensiles de bureau.

## Description

La présente invention concerne une garniture de bureau présentant la particularité d'être réalisée par pliage et assemblage de flans de carton prédécoupés.

Il est évidemment bien connu que l'homme d'affaires et aussi le particulier a besoin, dans l'exercice de ses diverses activités, de nombreux accessoires, ainsi que de moyens d'informations variés, et qu'à cet effet, il existe d'innombrables ensembles que l'on peut désigner globalement par "garnitures de bureaux", et regroupant à la fois les agendas, destinés à informer l'utilisateur, mais aussi à recevoir des annotations telles que rendez-vous, livres d'adresses, listes de mémoires téléphoniques, plannings, divers rappels et analogues, y compris des renseignements considérés comme confidentiels par l'utilisateur, ainsi que tout le matériel utile pour constituer et traiter des dossiers ou des documentations, tels que stylos, agrafeuse, calculette, bâton de colle, trombones etc... Bien souvent encore, une telle garniture comporte un cadre pour recevoir la photo d'un être cher.

Ces garnitures sont actuellement réalisées soit en matériaux nobles (marbre, cuirs, etc...), et donc coûteux, soit en tôle ou plastique, plus simples et moins coûteux. Dans tous les cas cependant, elles présentent une double caractéristique :
- elles sont réalisées une fois pour toutes sous leur forme définitive, et commercialisées comme telles ;
- elles sont crées pour une période déterminée, par principe assez longue, sans possibilité de varier d'aspect, et généralement avec peu de fantaisie.

La garniture selon la présente invention, s'affranchit complètement de ces servitudes.

Elle se présente sous forme d'un couple de flans de carton plats prédécoupés, qu'il convient de monter et d'assembler par pliage et accrochage pour créer deux volumes s'emboîtant l'un dans l'autre, à savoir un premier volume jouant le rôle général d'agenda, à savoir :
- calendrier / planning
- répertoire / adresses-téléphones
- espaces pour notes - rendez-vous et,
- commodités analogues, tels que espaces pour notes effaçables ;

et un second volume s'emboîtant ou coulissant dans le premier et constituant un "plumier" de rangement de tous les ustensiles de bureau.

Plus précisément, les deux volumes constituant la garniture selon l'invention sont à section triangulaire, le volume extérieur constituant un chevalet reposant sur une face horizontale et dont les deux faces obliques, se rejoignant et s'accrochant le long d'une arête horizontale supérieure, reçoivent les éléments constituant un agenda, tels qu'énumérés ci-dessus, et le volume intérieur, dont les faces obliques ont la même inclinaison que le précédent, mais sont tronquées à mi-hauteur pour constituer un berceau recevant les ustensiles de bureau, et sont réunies par accrochage à des faces latérales fermées.

A titre d'exemple illustratif, on va décrire ci-après un mode de réalisation de la garniture selon l'invention, en se référant au dessin annexé, sur lequel :
- la figure 1 représente, en perspective, les deux volumes constituant la garniture, séparés l'un de l'autre, et
- les figures 2 et 3 représentent respectivement les deux flans de carton avec lesquels sont réalisés ces volumes.

Sur ce dessin, on a désigné par A le premier volume, en forme de chevalet, et par B le second volume, en forme de plumier.

Les deux volumes A et B sont réalisés par pliage et accrochage de deux flans de carton qui sont représentés à plat respectivement aux figures 2 et 3.

Le volume A se compose d'un fond horizontal 1 et de deux faces latérales inclinées 2 et 3, réunies le long d'une arête supérieure 4 par tout moyen convenable d'accrochage.

Sur les faces 2 et 3 peuvent être portées soit des informations, telles qu'un calendrier, soit des illustrations décoratives, soit des surfaces destinées à recevoir des notes, par exemple un tableau en matériau permettant d'écrire et d'effacer des messages à caractère temporaire, ou encore un planning visualisant la semaine en cours, ou encore un cadre destiné à recevoir une photo, soit toutes autres informations telles que celles portées sur le Calendrier des Postes, ou analogues.

Le volume B se compose d'un fond horizontal auquel sont fixés deux joues latérales 6 et 7 et un panneau longitudinal 8, se repliant à sa partie supérieure pour former un berceau creux 9-9', se prolongeant par deux pattes 10-10' venant s'accrocher dans deux fentes en VII-II' des joues 6 et 7.

Selon l'invention, le fond horizontal 5 du volume B a sensiblement les mêmes dimensions que le fond horizontal 1 du volume A, et tout au moins la même largeur F et l'inclinaison des arêtes des joues 6 et 7 du volume B est la même que celle des faces latérales 2 et 3 du volume A, de telle sorte que l'on peut loger par simple coulissement le volume B dans le volume A.

On dispose donc, à l'intérieur du volume "agenda", d'un chevalet pouvant servir de rangement aux différents ustensiles pratiques de bureau. Ce rangement pourra se faire dans le berceau supérieur 9-9', par exemple pour les stylos ou analogues, ou dans l'espace inférieur ouvert entre le fond 5, les joues 6-7 et le berceau 9-9' pour les objets plus volumineux tels qu'une calculette, ou encore dans une fenêtre 11 dimensionnée pour recevoir par exemple un bâton de colle.

Bien entendu, hors les caractéristiques dimensionnelles relatives permettant l'emboîtement des volumes A et B, (largeur du fond horizontal et angle d'inclinaison), toutes les variantes possibles d'une telle garniture rentrent dans le cadre de l'invention.

## Revendications

1. Garniture de bureau, caractérisée en ce qu'elle se compose de deux volumes emboîtables l'un dans l'autre et dont chacun résulte du montage par pliage et accrochage d'un flan de carton plat prédécoupé, à savoir un premier volume jouant le rôle général d'agenda et un second volume constituant un "plumier" pour le rangement des ustensiles de bureau.

2. Garniture selon la revendication 1, caractérisée en ce que le premier volume a la forme d'un prisme à base triangulaire ouvert à ses deux bases et reposant sur un petit côté, les deux autres côtés inclinés recevant les informations d'un agenda, et le second volume a la forme d'un prisme triangulaire tronqué dont le petit côté a la même largeur que le petit côté du premier volume et les arêtes des deux côtés inclinés tronqués ont la même inclinaison que les côtés inclinés du premier volume.
